# FASCICULE DE BREVET EUROPEEN

(11) **EP 0 629 727 B1**
(45) Date de publication et mention de la délivrance du brevet: **23.12.1998**
(21) Numéro de dépôt: 94420172.2
(22) Date de dépôt: 14.06.1994
(51) Int. Cl.: D04B 9/12

(54) **Tricot velours jacquard réalisé sur un métier circulaire à mailles cueillies et procédé permettant son obtention**
Gestrickter Jacquard Velours hergestellt an einer Kuliermaschen-Rundstrickmaschine und Verfahren zu dessen Herstellung
Knitted jacquard velvet made on a weft stitch circular knitting machine and process for its manufacture

(30) Priorité: 17.06.1993 FR 9307583
(43) Date de publication de la demande: 21.12.1994
(73) Titulaire: TEXTILES ET PLASTIQUES CHOMARAT (Société anonyme), 07160 Le Cheylard (FR)
(72) Inventeur: Maneval, René, F-07160 Le Cheylard (FR)
(74) Mandataire: Laurent, Michel

(56) Documents cités:
- EP-A- 0 072 425
- DE-B- 1 128 076
- GB-A- 2 111 540
- GB-A- 2 131 053
- US-A- 1 790 832
- US-A- 3 394 564
- US-A- 3 477 255

## Description

La présente invention concerne un nouveau type de tricot velours Jacquard, deux ou trois couleurs, réalisé sur un métier circulaire à mailles cueillies ; elle a trait également à un procédé permettant l'obtention d'un tel tricot.

Les tricot velours réalisés sur métier circulaire à mailles cueillies sont connus depuis fort longtemps et sont obtenus par rasage de boucles formées lors du tricotage.

Outre les tricots velours ou bouclettes unis, il a été proposé depuis fort longtemps de réaliser des tricots Jacquard sur des métiers circulaires multichutes comprenant un cylindre équipé d'aiguilles à palettes et un plateau muni de platines, déplaçables entre les aiguilles du cylindre et permettant de former des boucles.

Outre les métiers conventionnels permettant de réaliser des tricots Jacquard dans lesquels chaque rangée est constituée par une seule couleur (voir brevet allemand 1 128 076), il a été proposé, ainsi que cela ressort du brevet britannique 2 111 540, document dont le contenu fait partie intégrante de la présente demande en tant que de besoin, de réaliser des tricots velours présentant une très grande densité de poils et qui se caractérise essentiellement par le fait que les différentes couleurs sont tricotées sur une seule et même rangée de mailles et non pas dans des rangées successives.

Il a également été proposé depuis fort longtemps, ainsi que cela ressort notamment de l'US-A-1 790 832, de réaliser des métiers à tricoter circulaires comprenant un cylindre équipé d'aiguilles à palette et d'un plateau muni de platines, déplaçable entre les aiguilles du cylindre et permettant de former des boucles de hauteur différente. Les tricots obtenus sur de tels métiers comportent un seul fil dans chaque rangée, et il n'est donc pas possible d'obtenir des tricots velours présentant une très grande densité de poil à partir de tels articles.

Un troisième type du tricot poils est connu du document EP-A-0 072 425. Dans ce tricot, chaque rangée se compose d'un fil de fond et d'un seul fil de poil qui travaille en complémentaire avec un autre fil de fond et un autre fil de poil. Dans les sections complémentaires d'une rangée qui sont reparties selon un dessin à réaliser, le fil de poil ne faisant pas de boucle et le fil de fond associé s'accrochent en armure molleton sur les autres fils complémentaires qui font le fond et la boucle. Selon la revendication 3, les fils de boucles peuvent avoir des couleurs différentes et former un velours à boucles de hauteurs différentes. Toutefois, étant donné que les fils de fond ou de poils complémentaires sont tricotés respectivement dans deux systèmes de tricotage successifs, une rangée du tricot est de fait composée de plusieurs rangées partielles comprenant chacune un fil de fond associé à un seul fil de poils. Ainsi, au niveau des sytèmes de tricotage individuels, il n'y a qu'une seule couleur dans une rangée partielle et non pas plusieurs couleurs différentes. C'est pourquoi le tricot obtenu ne peut pas présenter un aspect poils multicolores de très grande densité.

Or on a trouvé, et c'est ce qui fait l'objet de la présente invention, qu'en adaptant la technique de fabrication des tricots Jacquard telle que décrite dans le brevet britannique 2 111 540, de telle sorte que l'on réalise des boucles de hauteur différente, qu'il était possible non seulement d'obtenir un tricot velours Jacquard à deux ou trois coloris de poils de très grande densité, mais également d'obtenir des tricots qui, après traitement de finition et notamment de rasage, permettent d'avoir un velours à "relief" avec des boucles non rasées et rasées et multicolores, article impossible à obtenir par les techniques antérieures.

D'une manière générale, l'invention concerne donc un nouveau type de tricot. velours Jacquard à deux ou trois couleurs réalisé sur un métier circulaire à mailles cueillies, comportant dans chaque rangée outre un fil de fond jersey ou structuré, différents fils de couleur distribués successivement aux aiguilles du métier en fonction de la sélection d'un desin à réaliser et qui, après avoir subi un traitement de finition par rasage, présente un aspect à relief avec des boucles non rasées et rasées et multicolores. L'invention concerne également un procédé
pour la réalisation d'un tricot velours Jacquard deux ou trois couleurs sur un métier à tricoter circulaire à mailles cueillies, dont le cylindre est équipé d'aiguilles à palettes et le plateau muni de platines déplaçables entre les aiguilles dudit cylindre, et qui permettent de former des boucles de hauteur différente, comprenant:
un cycle de tricotage tel que les différents constituants du tricot, fil de fond et fils de couleur, sont tricotés sur une seule et même rangée de mailles et non pas dans des rangées successives, les différents fils de couleur étant distribués aux aiguilles en fonction de la sélection d'un dessin à réaliser ;
la commande et les déplacements des platines de formation des bouclettes étant réalisée par l'intermédiaire d'un système de sélection les faisant pénétrer de deux valeurs prédéterminées entre les aiguilles de telle sorte que le fil boucle autour de l'une ou l'autre de deux zones superposées que comporte le nez de platines, et ce en fonction des dessins à réaliser ; et
après réalisation du tricot, un traitement de finition par rasage à un niveau situé au dessus des bouclettes de courte longueur permettant ainsi d'obtenir un velours à relief avec des boucles non rasées et rasées et multicolores.

En d'autres termes, conformément à l'invention, outre la structure particulière des platines permettant la formation de deux hauteurs de bouclettes, lesdites platines sont déplacées entre les aiguilles au moyen d'un ensemble fonctionnant d'une manière similaire au système Jacquard de commande des aiguilles, le cycle de formation de chaque rangée de mailles étant quant à lui conventionnel.

L'invention et les avantages qu'elle apporte seront cependant mieux compris grâce à la suite de la description et des schémas annexés dans lesquels :
- les figures 1 et 2 illustrent la structure et le fonctionnement d'un système de sélection électronique permettant d'actionner les aiguilles du cylindre en fonction du dessin à réaliser;
- la figure 3 illustre quant à elle un système de sélection mécanique permettant également d'actionner les aiguilles en fonction d'un dessin ;
- la figure 4 illustre un ensemble permettant la mise en oeuvre du procédé conforme à l'invention et plus particulièrement, la structure des platines pour la formation des boucles ainsi que la manière dont leur déplacement est réalisé entre les aiguilles ;
- les figures 5 et 6 illustrent de manière schématique le nouveau type de tricot réalisé conformément à l'invention, d'une part à la tombée du métier (figure 5) et après traitement de finition (rasage) (figure 6).

Si l'on se reporte aux schémas annexés, l'invention porte donc sur la réalisation d'un velours Jacquard plusieurs couleurs comportant sur une même rangée de mailles deux ou trois coloris de poil et qui, en outre, présente (voir figure 5) des boucles hautes (B) et basses (b) permettant, après rasage, d'avoir, comme illustré à la figure 6, un velours à "relief" avec des boucles non rasées (NR) et rasées (R) et multicolores (deux ou trois couleurs).

Pour la réalisation d'un tel tricot conforme à l'invention, on utilise un métier à tricoter comportant, de manière conventionnelle au cylindre (C), des moyens permettant de réaliser une sélection des aiguilles, moyens pouvant consister soit dans un système à commande électronique (figures 1 et 2) soit dans un système à commande mécanique (figure 3).

La réalisation du tricot par l'intermédiaire des aiguilles est réalisée de manière conventionnelle et peut se résumer comme suit:
- 1ère chute :: fil de fond Jersey sur toutes les aiguilles (ou une aiguille sur deux avec travail complémentaire sur la chute de fond suivante) ;
- 2ème chute :: fil de poil travaillant en fonction de la sélection du dessin (1ère couleur) ;
- 3ème chute :: fil de poil travaillant en fonction de la sélection du dessin (2ème couleur) ;
- 4ème chute :: fil de poil travaillant en fonction de la sélection du dessin (3ème couleur) ;
- Ensuite :: reprise du rapport en redémarrant avec un fond pour la 5ème chute qui peut, dans le cas d'un fond structuré, être le complément de la chute 1.

Il est évident que l'on peut réaliser non seulement des tricots trois couleurs comme dit précédemment, mais éventuellement des tricots ne comportant que deux couleurs ; dans un tel cas, le rapport est seulement sur trois chutes.

Le fonctionnement d'un tel système est le suivant.

Au niveau de la serrure du cylindre, et sur une chute de fond d'un même groupe de chutes, toutes les aiguilles commencent par sortir en position de tricotage tandis que le fil de fond est précueilli. Ensuite, les aiguilles sont sélectionnées selon le dessin sur les chutes "boucle" suivantes et les fils boucles sont précueillis. La finition de la rangée de mailles précueuillies, intervient à la fin du groupe de chutes dans la zone d'abattage des mailles.

Dans le cas d'une sélection électronique telle qu'illustrée aux figures 1 et 2, on procède de la manière suivante.

Le système à dessin de chaque chute "boucle" de cylindre, se compose d'un aimant (1) de commande électronique qui reçoit les impulsions. L'impulsion amène l'aimant (1) à libérer une platine de commande (2) (sélecteur ou platine ressort), de sorte que l'aiguille (7) du cylindre (C) concernée passe en position de tricotage.

En l'absence d'impulsion, la platine de commande (2) reste collée à l'aimant et l'aiguille correspondante reste en position de non tricotage.

Dans l'hypothèse où la platine de commande est relachée (voir figure 1), l'aimant de commande (1) a été excité par une impulsion de commande programmée selon le dessin. La platine de commande (2) est écartée de l'aimant (1) par la force du ressort (3). Le talon de sortie (4) est saisi et est amené à monter par le bord de sortie (5) de la came de sortie (6), l'aiguille correspondante (7) étant soulevée en position de tricotage.

Dans l'hypothèse où la platine de commande n'est pas relachée (figure 2), l'aimant de commande (1) n'a pas été excité. L'aimant permanent maintient la platine (2). La platine (2) et l'aiguille (7) restent en position de non tricotage.

Dans le cas d'une sélection mécanique (figure 3), un système Jacquard est associé à chaque système de cames cylindre.

Le Jacquard opère la sélection des poussoirs (10) conformément au dessin. A cet effet, le tambour (20) est muni sur son pourtour d'une rangée de trous à goupilles. Dès qu'une goupille (30) rencontre le sélecteur (40) placé à son niveau, celui-ci enfonce le poussoir dans le cylindre. L'aiguille (7 ) superposée au poussoir reste en position de non tricotage. Lorsque, par contre, aucune goupille n'est insérée dans le tambour, le talon (60) du poussoir est amené à monter sur la came (70) qui soulève donc l'aiguille en position de tricotage.

De tels ensembles permettent donc de réaliser de manière connue des tricots velours Jacquard.

Conformément à l'invention, et afin de pouvoir réaliser des articles présentant des hauteurs de boucles différentes, qui, après rasage, donneront des effets de relief, le métier reçoit les adaptations telles qu'illustrées à la figure 4.

De telles installations résident essentiellement dans la structure du plateau (P) du métier à tricoter et des platines, désignées par la référence générale (13) permettant la formation des boucles. Conformément à l'invention, les platines (13) sont adaptées pour présenter un nez comportant deux zones superposées (14,15) permettant la formation de deux longueurs de boucles. Ces deux zones sont telles que celle (15) permettant la formation des boucles de grande longeur est positionnée, si l'on considère l'aiguille (7), de telle sorte qu'elle soit en retrait par rapport à la zone de formation (14) des bouclettes de courte longueur. Par ailleurs, lesdites platines sont associées à un système de sélection, désigné par la référence générale (S) permettant de leur communiquer un déplacement longitudinal entre les aiguilles pour la formation des bouclettes et la réalisation de chaque rangée de mailles, ledit déplacement étant réalisé, conformément à l'invention, de telle sorte que les platines puissent prendre deux positions, l'une représentée en pointillés à la figure 4 selon laquelle les fils sont distribués autour de la zone (15) permettant la formation de boucles de grande longueur, l'autre, en retrait par rapport à la précédente, représentée en traits pleins à la figure 4, selon laquelle le fil est réalisé sur la zone (14) continue. La distance entre ces deux déplacements est égale à l'espacement entre les deux zones (14,15) par rapport aux aiguilles (7).

Dans le mode de réalisation illustré à la figure 4, les moyens constituant le système de sélection et de commande des déplacements des platines (13), sont constitués par l'ensemble comportant, d'une manière comparable aux moyens permettant d'actionner les aiguilles (7), un aimant de commande (21) qui peut être excité en fonction du dessin à réaliser. A chaque platine (13), est associé un sélecteur (12) soumis à l'action d'un ressort (15).

Grâce à un tel ensemble, il est possible de communiquer deux déplacements différents aux platines (13), l'une représentée en pointillés à la figure 4 où les platines sont dans la position B, position dite "à sélecteur de commande relaché", l'autre, représentée en traits pleins dans laquelle les platines sont dans la position A, position dite "sélecteur de commande non relaché".

Dans la position "sélecteur de commande relaché", l'aimant de commande (1) est excité par une action de commande programmée suivant le dessin. Le sélecteur (2) est écarté de l'aimant à force du ressort (5) et la platine correspondante (3) est donc poussée dans la zone B formant ainsi avec l'aiguille (7) une boucle dite haute autour de la zone (15) de la platine (13).

Dans la position "sélecteur de commande non relaché", l'aimant de commande (21) n'est pas excité. L'aimant permanent maintient donc le sélecteur (12). La platine (13) reste dans la zone A, formant ainsi avec l'aiguille (7) correspondante une boucle dite "basse" autour de la zone (14) de la platine (13).

Grâce à un tel ensemble, on obtient donc un tricot de type velours Jacquard illustré à la figure 5 et comportant plusieurs couleurs (deux ou trois coloris de poil sur chaque rangée de mailles) et qui, par ailleurs, présente la caractéristique de comporter des boucles hautes (B) et des boucles basses (b). Après rasage, on obtient un tricot ayant la structure représentée à la figure 6, tricot qui non seulement a un aspect Jacquard mais également un aspect du type velours à "relief" comportant des boucles non rasées (NR) et rasées (R) et multicolores (deux ou trois couleurs).

## Revendications

1. Tricot velours Jacquard à deux ou trois couleurs réalisé sur un métier circulaire à mailles cueillies, comportant dans chaque rangée outre un fil de fond jersey ou structuré, différents fils de couleur distribuées successivement aux aiguilles (7) du métier en fonction de la sélection d'un dessin à réaliser caractérisé en ce que le tricot après avoir subi un traitement de finition par rasage, présente un aspect à relief avec des boucles non rasées (NR) et rasées (R) et multicolores.

2. Procédé pour la réalisation d'un tricot velours Jacquard deux ou trois couleurs sur un métier à tricoter circulaire à mailles cueillies, dont le cylindre (C) est équipé d'aiguilles (7) à palettes et le plateau (P) muni de platines (13) déplaçables entre les aiguilles (7) dudit cylindre, et qui permettent de former des boucles de hauteur différente, comprenant :
un cycle de tricotage tel que les différents constituants du tricot, fil de fond et fils de couleur, sont tricotés sur une seule et même rangée de mailles et non pas dans des rangées successives, les différents fils de couleur étant distribuées aux aiguilles en fonction de la sélection d'un dessin à réaliser ;
caractérisé en ce que la commande et les déplacements des platines de formation (13) des bouclettes est réalisée par l'intermédiaire d'un système de sélection (5) les faisant pénétrer de deux valeurs prédéterminées entre les aiguilles (7) de telle sorte que le fil boucle autour de l'une ou l'autre de deux zones superposées (14,15) que comporte le nez de platines (13), et ce en fonction des dessins à réaliser ;
après réalisation du tricot, on effectue un traitement de finition par rasage à un niveau situé au dessus des bouclettes (b) de courte longueur permettant ainsi d'obtenir un velours à relief avec des boucles non rasées (NR) et rasées (R) et multicolores.

## Patentansprüche

1. Jacquard-Veloursmaschenware mit zwei oder drei Farben, welche auf einer Rund-Kulierwirkmaschine hergestellt ist und in jeder Reihe neben einem Jersey- oder Struktur-Grundfaden verschiedene Farbfäden aufweist. welche aufeinanderfolgend auf die Nadeln (7) der Wirkmaschine in Abhängigkeit von der Wahl eines herzustellenden Musters verteilt werden, **dadurch gekennzeichnet,** daß die Maschenware, nachdem sie einer Endbearbeitung durch Aufschneiden unterzogen wurde, ein reliefartiges Aussehen mit nicht geschnittenen (NR) und geschnittenen (R) und mehrfarbigen Schlaufen erhält.

2. Verfahren zum Herstellen einer Jacquard-Veloursmaschenware mit zwei oder drei Farben auf einer Rund-Kulierwirkmaschine, deren Zylinder (C) mit Zungennadeln (7) ausgerüstet und deren Platinenrad (P) mit zwischen den Nadeln (7) des genannten Zylinders verlagerbaren Platinen versehen ist, welche die Bildung von Schlaufen unterschiedlicher Höhe ermöglichen, umfassend:
- einen Maschenbildungszyklus, derart, daß die verschiedenen Bestandteile der Maschenware, Grundfaden und Farbfäden, in einer einzigen und der gleichen Maschenreihe und nicht in aufeinanderfolgenden Reihen gemascht sind, wobei die verschiedenen Farbfäden auf die Nadeln in Abhängigkeit von der Wahl des herzustellenden Musters verteilt werden: **dadurch gekennzeichnet, daß**
- der Antrieb und die Verlagerungen der Platinen (13) zur Bildung der Schlaufen mittels eines Auswahlsystems (S) durchgeführt werden. welches die Platinen um zwei vorbestimmte Werte zwischen die Nadeln (7) eindringen läßt, so daß der Faden um die eine oder die andere der zwei übereinander liegenden Zonen (14,15), welche die Nase der Platinen (13) aufweist, eine Schlaufe bilden, und zwar in Abhängigkeit von den herzustellenden Mustern;
- nach der Herstellung der Maschenware eine Endbehandlung durch Aufschneiden in einem Bereich erfolgt, der oberhalb der Schlaufen (b) kurzer Länge liegt, wodurch das Erlangen eines Relief-Velours mit nicht geschnittenen (NR) und geschnittenen (R) und mehrfarbigen Schlaufen ermöglicht wird.

## Claims

1. Knitted fabric of two or three colours, made on a circular weft knitting machine, comprising, in each row, in addition to a jersey or structured ground thread, various colour threads delivered successively to the needles (7) of the knitting machine according to the selection of a design to be produced, characterized in that, having undergone a finishing treatment by shearing, the fabric gives a relief appearence with unsheared (NR) and sheared (R) multi-colour loops.

2. Process for producing a knitted fabric of two or three colours on a circular weft knitting machine, the cylinder (C) of which is equipped with latch needles (7) and the plate (P) of which is equipped with sinkers (13) displaceable between the needles (7) of the said cylinder and which make it possible to form loops of different height, comprising:
- a knitting cycle such that the various components of the fabric, ground thread and colour threads, are knitted on one and the same stitch row and not in successive rows, the various coloured threads being delivered to the needles according to the selection of a pattern to be produced;
- the control and the displacements of the sinkers (13) for the formation of the plush loops are carried out by means of a selection system (S) causing them to penetrate between the needles (7) by two predetermined amounts, in such a way that the thread loops around one or other of the two superposed zones (14, 15) that the nose of the sinkers (13) has, this taking place according to the designs to be produced;
- after producing the fabric, a finishing treatment is carried out [sic] by shearing at a level lying above the loops (b) of short length, thus making it possible to obtain a relief velour with multi-colour unsheared (NR) and sheared (R) loops.
